# EUROPÄISCHE PATENTSCHRIFT

(11) **EP 0 701 783 B1**
(45) Veröffentlichungstag und Bekanntmachung des Hinweises auf die Patenterteilung: **22.09.1999**
(21) Anmeldenummer: 95117396.2
(22) Anmeldetag: 05.11.1995
(51) Int. Cl.: A43B 7/32, A43B 13/12

(54) **Sohle für Sicherheitsschuhe sowie damit ausgestatteter Sicherheitsschuh**
Sole for safety shoe and safety shoe provided with such a sole
Semelle pour chaussure de sécurité et chaussure de sécurité munie d'une telle semelle

(30) Priorität: 01.06.1995 DE 29509095 U
(43) Veröffentlichungstag der Anmeldung: 20.03.1996
(73) Patentinhaber: Otter Schutz Gesellschaft für Entwicklung und Vertrieb und persönlicher Schutzausrüstungen mbH, 45479 Mülheim/Ruhr (DE); Esjot-Werk Schiermeister u. Junker GmbH & Co. KG, 59469 Ense (DE)
(72) Erfinder: Götze, Karl, D-45891 Gelsenkirchen (DE); Junker, Friedel, D-59469 Ense (DE)
(74) Vertreter: Dahlmann, Gerhard, Dipl.-Ing.

(56) Entgegenhaltungen:
- EP-A- 0 030 839
- EP-A- 0 044 549
- DE-A- 3 108 359
- DE-C- 909 070
- FR-A- 1 088 502
- US-A- 3 248 810

## Beschreibung

Die vorliegende Erfindung betrifft eine Sohle für Sicherheitsschuhe, insbesondere nach DIN 4843 bzw. EN344, gemäß dem Oberbegriff von Anspruch 1.

Ferner betrifft die Erfindung auch einen mit einer erfindungsgemäßen Sohle ausgestatteten Sicherheitsschuh.

Die genannten Normen DIN 4843 bzw. EN 344 fordern für Sicherheitsschuhe eine durchtrittsichere Einlage (z.B. nach DIN 32768) in Form einer Zwischensohle aus Stahl, um den Fuß insbesondere im Baubereich vor spitzen Gegenständen, wie Nägel usw., zu schützen. Die Zwischensohle muß so in den Unterschuh eingearbeitet sein, daß sie nicht ohne Beschädigung bzw. Zerstörung des Schuhs entfernt werden kann. Bezüglich der Größe der Einlage sind bestimmte Höchstabstände zwischen der Außenkante der Zwischensohle und einer durch die sog. Ablaßkante eines bei der Fertigung des Schuhs verwendeten Leistens gebildeten Linie vorgegeben.

In der DE 31 08 359 A1 ist eine Sohle für Sicherheitsschuhe beschrieben, welche eine durchtrittsichere Stahlblech-Einlage aufweist, die zwischen der Außen- und der Innenschicht der Sohle angeordnet ist. Die Einlage stimmt bezüglich ihrer Flächenform zumindest annähernd mit einer Innenschicht der Sohle überein. Nachteil der bekannten Sohle ist hierbei, daß noch kein optimaler Schutz insbesondere im Bereich des Fußgewölbes vorliegt, so daß es trotz der durchtrittsicheren Einlage zu Fußverletzungen durch eingetretene spitze Gegenstände kommen kann.

Aus der US-A-3,248,810 sind Schutzelemente bzw. Verstärkungselemente bekannt, welche an der Innenseite der Sohle angeordnet sind und jeweils einen Teilabschnitt der Grundfläche der Sohle abdecken, wobei zwischen den Schutz- bzw. Verstärkungselementen ungeschützte Abschnitte verbleiben. Das in etwa im Fußgewölbebereich vorgesehene mittlere Schutzelement weist zwei sich rechtwinklig zur Sohle nach oben erstreckende Abschnitte auf. Nachteil bei der aus der US 3,248,810 bekannten Lösung ist jedoch, daß zum einen nur ein unzureichender Schutz erzielt wird, da die Schutzelemente nicht die gesamte Sohlenfläche abdecken und zum anderen durch die im rechten Winkel nach oben weisenden starren Abschnitte der Tragekomfort erheblich eingeschränkt wird.

Weiterhin ist aus der DE 909 070 bekannt, im vorderen Teil des Schuhs einen Zehenschutz aus Metall sowie in der Brandsohle eine Metallplatte vorzusehen. Die Größe der Metallplatte entspricht der Größe des Zehenschutzes und hat einen aufgebogenen Rand, der den Rand des Zehenschutzes übergreift. Nachteil der aus der DE 909 070 bekannten Lösung ist, daß nur im Bereich der Zehen, nicht jedoch im übrigen Sohlenbereich ein Schutz gegen eindringende Elemente erreicht wird.

Dokument EP-A-0 044 549 offenbart schließlich eine Sohle für Sicherheitsschuhe mit einer durchtrittsicheren Einlage und einer Brandsohle gemäß dem Oberbegriff von Anspruch 1.

Der Erfindung liegt daher die Aufgabe zugrunde, ausgehend von dem genannten Stand der Technik eine Sohle zu schaffen, die eine wesentlich erhöhte Sicherheit gegen Fußverletzungen insbesondere im Wölbungsbereich des Fußes bei gleichzeitig gutem Tragekomfort gewährleistet.

Erfindungsgemäß wird diese Aufgabe durch eine Sohle gemäß Anspruch 1 gelöst. Hierdurch ist vorteilhafterweise die Fläche der senkrechten Projektion des Fußes einschließlich des Innenfußgewölbes nahezu vollständig, jedenfalls aber sehr weitgehend, durch die Zwischensohle von unten abgedeckt und somit der Fuß gegen spitze Gegenstände, die in die Laufsohle eindringen, optimal geschützt. Denn die Zwischensohle verhindert eine Durchdringung der gesamten Laufsohle, führt dabei aber auch zu einer erhöhten Sicherheit gegen ein Perforieren des Schaftes durch spitze Gegenstände "an der Laufsohle vorbei" im sog. Taillenbereich der Sohle, da vorteilhafterweise z.B. Nägel oder dergl. von dem erfindungsgemäßen Erweiterungsabschnitt so schräg abgelenkt werden, daß sie am Fuß vorbeigeführt werden.

Die Erfindung beruht einerseits auf der Erkenntnis, daß bei den herkömmlichen Sicherheitsschuhen Fußverletzungen insbesondere im inneren Mittelfußbereich auftreten. Nun war aber davon auszugehen, daß eine entsprechende Vergrößerung der Stahl-Zwischensohle zu einer nachteiligen Versteifung der gesamten Sohle im Mittelfußbereich und damit zu sehr ungünstigen Trageeigenschaften vor allem hinsichtlich des Abrollvorganges des Fußes beim Gehen führen würde. Der Erfindung liegt nun aber andererseits die weitere Erkenntnis zugrunde, daß zwar durch den "aufgestellten" Erweiterungsansatz tatsächlich eine wesentliche Versteifung der Sohle im Mittelfußbereich auftritt, daß diese aber sogar zu einer vorteilhaften Unterstützung und Führung des Fußes führt. So wurde durch Versuche mit Testpersonen festgestellt, daß die Versteifung zumindest nicht als nachteilig, in den meisten Fällen sogar als vorteilhaft oder aber auch gar nicht festgestellt wurde. Ferner führt die Versteifung der Zwischensohle überraschenderweise auch nicht zu einer erhöhten Bruchgefahr, wie es durch die verringerte Elastizität hätte erwartet werden können, denn im Gelenkbereich treten bei der Abrollbewegung keine unzulässig hohen Materialbeanspruchungen auf.

Für den angestrebten guten Tragekomfort ist es ferner besonders vorteilhaft, wenn die Zwischensohle einen gegenüber dem Mittelfußbereich insbesondere über eine zweifache Abwinkelung bzw. über eine entsprechende Verkröpfung in Richtung einer Lauffläche der Laufsohle nach unten versetzten Fersenabschnitt aufweist. Hierdurch wird zwischen dem Fersen- und Mittelfußbereich praktisch eine Art "Gelenk" gebildet, was zu einem äußerst guten Abroll-Komfort bei der Gehbewegung führt und insbesondere in Kombination mit der Unterstützung des Mittelfußes in orthopädischer Hinsicht sehr vorteilhaft ist.

Weitere vorteilhafte Ausgestaltungsmerkmale der Erfindung sind in den Unteransprüchen sowie der folgenden Beschreibung enthalten.

Anhand der Zeichnung soll nun im folgenden die Erfindung beispielhaft näher erläutert werden. Dabei zeigen:
- Fig. 1: eine teilgeschnittene, schematische Perspektivansicht eines erfindungsgemäßen Sicherheitsschuhs,
- Fig. 2: eine Draufsicht einer erfindungsgemäßen Stahl-Zwischensohle in einer ersten Ausführungsform,
- Fig. 3: einen Querschnitt in der Schnittebene III-III gemäß Fig. 2,
- Fig. 4: einen Längsschnitt im Bereich der Schnittlinie IV-IV in Fig. 2,
- Fig. 5: eine Draufsicht einer Zwischensohle in einer ebenen "Abwicklung" und mit einer vorteilhaften Weiterbildung,
- Fig. 6: einen Schnitt längs der Schnittlinie VI-VI in Fig. 5,
- Fig. 7: einen Schnitt durch den Sicherheitsschuh im Vorfußbereich (Linie VII-VII gem. Fig. 1 bzw. Fig. 2) und
- Fig. 8: einen Schnitt durch den Sicherheitsschuh im Mittelfußbereich (Linie VIII-VIII gem. Fig. 1 bzw. III-III gem. Fig. 2).

In den verschiedenen Figuren der Zeichnung sind gleiche Teile stets mit den gleichen Bezugszeichen versehen und werden daher in der Regel jeweils nur einmal beschrieben.

Gemäß Fig. 1 besteht ein erfindungsgemäßer Sicherheitsschuh 1 aus einem Oberschuh 2 und einem Unterschuh 4 mit einer Sohlenanordnung aus einer Laufsohle 6, einer Brandsohle 8 und vorzugsweise einer herausnehmbaren Einlegesohle 10. Die Laufsohle 6 weist auf ihrer Unterseite eine beliebige Profilierung 12 auf.

Der Oberschuh 2 besteht - in an sich bekannter Weise - aus einem geeigneten Obermaterial 14, üblicherweise Leder, einem Futter 16, einem Mittelfußpolster 18, einer Schnürung 20 mit einer Staublasche 22, einer vorderen Sicherheits-Zehenkappe 24, einer Hinterkappe 26 und vorzugsweise einer Knöchelpolsterung 28.

Der Unterschuh 4 weist nun eine durchtrittsichere Einlage in Form einer Stahl-Zwischensohle 30 auf, die bevorzugt in das Material der Laufsohle 6 eingebettet ist.

Wie sich nun aus Fig. 2 bis 8 ergibt, weist die Zwischensohle 30 erfindungsgemäß - ausgehend von ihrer bisher üblichen, an die Kontur der Laufsohle 6 bzw. der Brandsohle 8 angepaßten und daher im Mittelfußbereich mit einer "Taille" versehenen Flächenform - zumindest im Bereich des Innenfußgewölbes einen Erweiterungsansatz 32 auf, der sich in einem stumpfen Winkel α schräg nach oben abgewinkelt erstreckt (s. hierzu Fig.3 und 6). Hierbei beträgt der Winkel α vorzugsweise etwa 90° bis 150°.

In der in Fig. 5 und 6 veranschaulichten Weiterbildung der Erfindung weist die Zwischensohle 30 auch im Bereich des Außenfußgewölbes einen entsprechenden, zweiten Erweiterungsansatz 34 auf, der in einem stumpfen Winkel β schräg nach oben abgewinkelt ist. Auch der Winkel β liegt bevorzugt im Bereich zwischen 90° und 150°, muß jedoch nicht mit dem Winkel α in jedem Fall übereinstimmen.

Es ist nun zweckmäßig, wenn der innere Erweiterungsansatz 32 bzw. der äußere Erweiterungsansatz 34 in Anpassung an das jeweilige innere bzw. äußere Fußgewöbe ebenfalls gewölbt ausgebildet ist und dabei vorzugsweise einen konvex bogenförmigen Außenrand 36 aufweist (s. Fig. 2 und 5). Der Krümmungsradius R des Außenrandes 36 beträgt dabei vorzugsweise etwa 50 bis 70 mm, insbesondere etwa 60 bis 62 mm. Die maximale Höhe H des jeweiligen Erweiterungsansatzes 32 bzw. 34 ist an die Höhe bzw. Dicke der jeweiligen Laufsohle 6 angepaßt; bei dickeren Laufsohlen kann sie höher als bei dünneren Laufsohlen sein. Im dargestellten Beispiel beträgt H gemäß Fig. 3 insbesondere etwa 7 mm.

In einer besonders vorteilhaften Weiterbildung der Erfindung besteht die Stahl-Zwischensohle 30 aus einem Vorder- und Mittelfußbereich 38 und einem dem gegenüber in Richtung der unterseitigen Profilierung 12 der Laufsohle 6 nach unten versetzten Fersenabschnitt 40. Zwischen diesen beiden Abschnitten 38 und 40 ist vorzugsweise eine zweifache Abwinkelung bzw. Verkröpfung 42 gebildet, siehe hierzu Fig.1 und 4.

Die Zwischensohle 30 wird aus einem ebenen Blech-Stanzteil hergestellt, wie es beispielhaft in Fig. 5 dargestellt ist. Ausgehend von diesem ebenen Zustand wird der Erweiterungsansatz 32 und gebenenfalls auch der zweite Erweiterungsansatz 34 in einem geeigneten Werkzeug in Richtung der eingezeichneten Pfeile 44 hochgebogen. Ferner wird der Fersenabschnitt 40 über die Abwinkelung 42 nach unten verkröpft.

Da die Zwischensohle 30 bezüglich ihrer Flächenform - abgesehen von dem/den Erweiterungsansatz/-ansätzen - zumindest annähernd mit der Brandsohle 8 übereinstimmt bzw. kongruent ist, ergeben sich besondere Vorteile. Dies ist in Fig. 7 beispielhaft anhand der Breite B veranschaulicht. Durch diese Maßnahme ergibt sich eine optimale Schutzfunktion der Zwischensohle 30 durch Maximierung ihrer wirksamen Schutzfläche.

In den Fig. 7 und 8 ist jeweils zusätzlich ein Leisten 46 veranschaulicht, der während der Herstellung des Sicherheitsschuhs 1 Verwendung findet. Ferner sind ein Schaft 48 des Schuhs sowie in Fig. 1 im Absatzbereich ein Dämpfungselement 40 zu erkennen, was insbesondere in Kombination mit dem abgewinkelten Fersenabschnitt 40 der Zwischensohle 30 zu sehr guten Trageeigenschaften, vor allem zu einem ermüdungsfreien Gehen, führt.

Die Erfindung ist nicht auf die dargestellten und beschriebenen Ausführungsbeispiele beschränkt, sondern umfaßt auch alle im Sinne der Ansprüche 1-6 gleichwirkenden Ausführungen.

## Patentansprüche

1. Sohle für Sicherheitsschuhe, mit einer durchtrittsicheren Einlage in Form einer insbesondere in eine Laufsohle (6) eingebetteten Stahl-Zwischensohle (30), wobei die Zwischensohle (30) bezüglich ihrer Flächenform zumindest annähernd mit einer Brandsohle (8) übereinstimmt
**dadurch gekennzeichnet**, daß die Zwischensohle (30) ausgehend von ihrem zunächst ebenen Zustand zumindest im Bereich des Innenfußgewölbes einen in einem stumpfen Winkel (α) im Bereich zwischen 90° und 150° schräg nach oben abgewinkelten Erweiterungsansatz (32) aufweist, der nach außen weist und einen konvex bogenförmigen nach außen ragenden Außenrand (36) aufweist.

2. Sohle nach Anspruch 1, **dadurch gekennzeichnet**, daß die Zwischensohle (30) auch im Bereich des Außenfußgewölbes einen in einem stumpfen Winkel (β) im Bereich zwischen 90° und 150° schräg nach oben abgewinkelten Erweiterungsansatz (34) aufweist.

3. Sohle nach Anspruch 2, **dadurch gekennzeichnet**, daß der Erweiterungsansatz (34) im Bereich des Außenfußgewölbes einen konvex bogenförmigen Außenrand (36) aufweist.

4. Sohle nach einem der Ansprüche 1 bis 3, **dadurch gekennzeichnet**, daß der innere Erweiterungsansatz (32) und/oder der äußere Erweitungsansatz (34) in Anpassung an das jeweilige innere bzw. äußere Fußgewölbe gewölbt ausgebildet sind/ist.

5. Sohle nach einem oder mehreren der Ansprüche 1 bis 4, **dadurch gekennzeichnet**, daß die Zwischensohle (30) einen gegenüber dem Mittelfußbereich (38) in Richtung einer Profilierung (12) der Laufsohle (6) nach unten versetzten Fersenabschnitt (40) aufweist.

6. Sicherheitsschuh bestehend aus einem Unterschuh (4) und einem Oberschuh (2), **gekennzeichnet durch** eine Sohle (6, 30) nach einem oder mehreren der Ansprüche 1 bis 5.

## Claims

1. A sole for safety shoes, having a protective insert in the form of an intermediate steel sole (30) embedded, in particular, in an outsole (6), it being the case that, in terms of its surface-area form, the intermediate sole (30) corresponds at least approximately with an inner sole (8), characterized in that, starting from its initially planar state, the intermediate sole (30) has, at least in the region of the arch on the inside of the foot, a widening extension (32) which is angled obliquely upwards at an obtuse angle (α) in the range between 90° and 150°, is oriented outwards and has a convexly curved, outwardly projecting outer border (36).

2. A sole according to claim 1, characterized in that, in the region of the arch on the outside of the foot too, the intermediate sole (30) has a widening extension (34) which is angled obliquely upwards at an obtuse angle (β) in the range between 90° and 150°.

3. A sole according to claim 2, characterized in that, in the region of the arch on the outside of the foot, the widening extension (34) has a convexly curved outer border (36).

4. A sole according to any one of claims 1 to 3, characterized in that the inner widening extension (32) and/or the outer widening extension (34) are/is designed to be curved in adaptation to the respectively inner or outer arch of the foot.

5. A sole according to any of claims 1 to 4, characterized in that the intermediate sole (30) has a heel section (40) which is offset downwards, in the direction of a profiling (12) of the outsole (6), with respect to the centre-of-the-foot region (38).

6. A safety shoe comprising a lower shoe (4) and an upper shoe (2), characterized by a sole (6, 30) according to any of claims 1 to 5.

## Revendications

1. Semelle pour chaussure de sécurité, comprenant une garniture impénétrable en forme de semelle intermédiaire en acier (30) encastrée notamment dans une semelle extérieure (6), la semelle intermédiaire (30) correspondant, en ce qui concerne sa forme superficielle, au moins approximativement à une semelle intérieure (8), caractérisée en ce que la semelle intermédiaire (30) présente à partir de son état d'abord plan au moins dans la zone de la voûte interne du pied un appendice d'extension (32), recourbé vers le haut de façon oblique à angle obtus (α) de l'ordre de 90° à 150°, qui est tourné vers l'extérieur et présente un bord externe (36) faisant saillie vers l'extérieur en forme d'arc convexe.

2. Semelle selon la revendication 1, caractérisée en ce que la semelle intermédiaire (30) présente aussi dans la zone de la voûte externe du pied un appendice d'extension (34) recourbé vers le haut de façon oblique à angle obtus (β) de l'ordre de 90° à 150°.

3. Semelle selon la revendication 2, caractérisée en ce que l'appendice d'extension (34) présente dans la zone de la voûte externe du pied un bord externe en forme d'arc convexe (36).

4. Semelle selon l'une des revendications 1 à 3, caractérisée en ce que l'appendice d'extension interne (32) et / ou l'appendice d'extension externe (34) est / sont conçu(s) voûté(s) de façon adaptée à chacune de la voûte interne, resp. externe, du pied.

5. Semelle selon l'une ou plusieurs des revendications 1 à 4, caractérisée en ce que la semelle intermédiaire (30) présente une section formant talon (40) décalée vers le bas par rapport à la zone médiane du pied (38) dans le sens d'un profilage (12) de la semelle extérieure (6).

6. Chaussure de sécurité composée d'une sous-chaussure (4) et d'une sur-chaussure (2), caractérisée par une semelle (6, 30) selon l'une ou plusieurs des revendications 1 à 5.
